# EUROPÄISCHE PATENTSCHRIFT

(11) **EP 2 555 966 B1**
(45) Veröffentlichungstag und Bekanntmachung des Hinweises auf die Patenterteilung: **04.04.2018**
(21) Anmeldenummer: 11755060.8
(22) Anmeldetag: 08.09.2011
(51) Int. Cl.: B63B 25/00

(54) **SCHIFF MIT EINEM IN EINEM RASTER ANGELEGTEM BEFESTIGUNGSMITTEL AUF DER LADEFLÄCHE**
SHIP COMPRISING FASTENING MEANS ARRANGED IN A GRID OVER THE CARGO AREA
NAVIRE ÉQUIPÉ D'UN MOYEN DE FIXATION AGENCÉ DANS UN RÉSEAU SUR LA SURFACE DE CHARGEMENT

(30) Priorität: 16.09.2010 DE 102010040902
(43) Veröffentlichungstag der Anmeldung: 13.02.2013
(73) Patentinhaber: Wobben Properties GmbH, 26607 Aurich (DE)
(72) Erfinder: ROHDEN, Rolf, 26607 Aurich (DE); ALBRECHTS, Harald, 26624 Moorhusen (DE)
(74) Vertreter: Eisenführ Speiser
(86) Internationale Anmeldenummer: PCT/EP2011/065524
(87) Internationale Veröffentlichungsnummer: WO 2012/034918

(56) Entgegenhaltungen:
- FR-A1- 2 546 845
- US-A- 3 083 670
- US-A- 3 680 518
- US-A- 3 750 599
- US-A- 3 776 169
- US-A- 3 860 209
- US-A- 4 655 153
- US-A- 4 890 565
- US-A1- 2002 009 346

## Beschreibung

Die vorliegende Erfindung betrifft ein Schiff, insbesondere ein Frachtschiff mit einer Ladefläche zur Aufnahme von Ladegut, insbesondere Stückgut. Die Erfindung betrifft weiterhin ein Bodenelement für ein solches Schiff.

Schiffe der vorstehend genannten Art werden bevorzugt eingesetzt, um Stückgüter verschiedenster Arten über lange Strecken zu transportieren. Ein typischer Anwendungsfall hierfür ist der Transport von Windenergieanlagen und Windenergieanlagen-Komponenten sowie Zubehör dafür von einem Fertigungsort zu einem Bestimmungsort bzw. zu einem Bestimmungshafen.

Schiffe der eingangs genannten Art sind üblicherweise dazu ausgebildet, auf hoher See zu verkehren. Aufgrund wiederkehrender Witterungsverhältnisse wie schwerer See, Stürmen, oder aufgrund im Schiffsbetrieb auftretender Vibrationen ist es notwendig, die an Bord befindliche Ladung zuverlässig auf der Ladefläche des Schiffs zu sichern.

Bekannte Schiffe ermöglichen die Befestigung von individuell unterschiedlichen Stückgütern auf der Ladefläche entweder nur unbefriedigend oder unter Aufbringung eines unbefriedigten Aufwandes sowohl an Zeit wie auch an Kosten.

Als Stand der Technik wird an dieser Stelle allgemein auf folgende Druckschrift hingewiesen: EP 0 205 653 A1.

Ausgehend hiervon lag der vorliegenden Erfindung die Aufgabe zugrunde, ein Schiff anzugeben, das eine verbesserte Aufnahme und Befestigung von Stückgut vorsieht.

Die vorliegende Erfindung löst die ihr zugrundeliegende Aufgabe bei einem Schiff der eingangs genannten Art, durch die Merkmale gemäß Anspruch 1. Die Erfindung macht sich insbesondere auch zu Nutze, dass die Vielzahl von Aufnahmen auf der Ladefläche in einem Raster angeordnet ist: Das Raster ist vorbestimmt und legt die Anordnung eines jeden Ortspunkts einer einzelnen Aufnahme auf der Ladefläche fest. Durch das Vorsehen des Raster lässt sich bereits im Vorfeld der Beladung eines Schiffs (sowie im Vorfeld einer Löschung des Schiffs) anhand eines Lageplans der Ladefläche festlegen, welche Stückgüter aufgrund ihrer Größe und/oder ihres Gewichts an welcher Stelle der Ladefläche zu positionieren sind, bzw. welche Güter man wann und wie von Bord des Schiffes entfernt, um einen optimalen Lade- und/oder Löschvorgang in minimaler Zeit zu gewährleisten. Die Aufnahmen selbst sind hierbei fest mit der Ladefläche verbunden, und stehen für jeden weiteren Lade- und/oder Löschvorgang erneut zur Verfügung, sodass lediglich die mit den Aufnahmen verbindbaren Befestigungsmittel angebracht und entfernt werden müssen, um das Ladegut zu sichern oder zu entsichern. Dies ist gegenüber vorbekannten Ansätzen besonders vorteilhaft, welche eine individuelle Anbringung von Aufnahmen für Befestigungsmittel mittels Schweißen unmittelbar auf dem Boden und/oder der Wand des Laderaums eines Schiffes vorsahen. Einerseits nehmen Boden und Wand des Laderaums hierdurch dauerhaft Schaden, und andererseits mussten hierfür geschultes Personal und der Einsatz von Schweiß-Ausrüstung und Material vorgesehen werden.

Die Erfindung wird dadurch weitergebildet, dass die Abstände zwischen benachbarten Aufnahmen in der ersten Richtung und/oder die Abstände zwischen benachbarten Aufnahmen in der zweiten Richtung gleich sind. Hierdurch wird ein im Wesentlichen regelmäßiges Gitter auf der Ladefläche ausgebildet, wobei die (gedachten) Verbindungslinien zwischen den benachbarten Aufnahmen einen im Wesentlichen konstanten Gitterabstand vorsehen. Ein Vorteil dieser Ausführung ist die besonders einfache Umsetzbarkeit und einfache Planbarkeit anhand eines regelmäßigen Musters.

Eine weitere, besonders bevorzugte Ausführungsform der Erfindung sieht vor, dass die Abstände zwischen benachbarten Aufnahmen in der ersten Richtung und/oder die Abstände zwischen benachbarten Aufnahmen in der zweiten Richtung nach einem wiederkehrenden Muster unterschiedlich ausgebildet sind. Es hat sich als besonders vorteilhaft herausgestellt, die Abstände zwischen benachbarten Aufnahmen nicht entlang der gesamten Ausdehnung der rasterartigen Anordnung der Aufnahmen konstant zu gestalten. Die Variabilität bei der Beladung des Schiffs sowie die Möglichkeit einer optimalen Befestigung der Ladung auf der Ladefläche des Schiffs lässt sich durch eine vorbestimmte Musterung der rasterartigen Anordnung der Aufnahmen noch steigern. Die Abstände zwischen benachbarten Aufnahmen lassen sich zudem auch individuell daraufhin optimieren, welche Art von Stückgütern bevorzugt an Bord des Schiffes transportiert wird. Besonders bevorzugt ist das wiederkehrende Muster der Abstände zwischen benachbarten Aufnahmen in der ersten und/oder zweiten Richtung für die Aufnahme von Windenergieanlagen und Komponenten von Windenergieanlagen sowie Zubehör von Windenergieanlagen ausgebildet.

In einer bevorzugen Ausführungsform sind die benachbarten Aufnahmen in der ersten Richtung in einem Bereich von 20 bis 35 cm, oder 58 bis 73 cm, oder 115 bis 130 cm, oder 160 bis 175 cm voneinander beabstandet. Weiter vorzugsweise sind die benachbarten Aufnahmen in der zweiten Richtung in einem Bereich von 18 bis 33 cm, oder 218 bis 233 cm voneinander beabstandet.

Vorzugsweise sind die Abstände zwischen benachbarten Aufnahmen in der ersten bzw. zweiten Richtung in den vorstehend genannten Bereichen angeordnet. Hierbei sind vorzugsweise jeweils Gruppen von Aufnahmen vorgesehen, die jeweils einem der vorstehend genannten Bereiche zugeordnet sind.

Das erfindungsgemäße Schiff wird dadurch vorteilhaft weitergebildet, dass die Ladefläche eine Vielzahl zweiter Aufnahmen aufweist, welche mit Befestigungsmitteln verbindbar sind und in einem Raster über die Ladefläche verteilt sind. Es hat sich als besonders vorteilhaft herausgestellt, zusätzlich zu einem ersten Raster, welches aus ersten Aufnahmen gebildet ist, ein zweites, optional von dem ersten Raster verschiedenes Raster auf der Ladefläche vorzusehen, welches besonders bevorzugt für eine alternative Anordnung von Stückgut oder weiteren Ladegütern ausgebildet ist.

Vorzugsweise sind die Abstände zwischen benachbarten zweiten Aufnahmen in der ersten Richtung und/oder die Abstände zwischen benachbarten zweiten Aufnahmen in der zweiten Richtung gleich oder nach einem wiederkehrenden Muster unterschiedlich ausgebildet. Hinsichtlich der Vorteile dieser Anordnung gilt das gleiche wie für die ersten Aufnahmen.

Die benachbarten zweiten Aufnahmen sind vorzugsweise in der ersten Richtung in einem Bereich von 218 bis 233 cm, oder 360 bis 385 cm voneinander beabstandet. Weiter vorzugsweise sind die benachbarten zweiten Aufnahmen in der zweiten Richtung in einem Bereich von 11,9 bis 12,1 m von einander beabstandet.

Gemäß einer vorteilhaften Weiterbildung der Erfindung weist die Ladefläche eine Vielzahl dritter Aufnahmen auf, welche mit Befestigungsmitteln verbindbar sind und in einem dritten Raster über die Ladefläche verteilt sind. Hinsichtlich der dritten Aufnahmen, die in dem dritten Raster über die Ladefläche verteilt sind, gilt hinsichtlich der Vorteile das gleiche wie für die vorstehend benannten ersten und zweiten Aufnahmen.

Die Abstände zwischen benachbarten dritten Aufnahmen in der ersten Richtung und/oder die Abstände zwischen benachbarten dritten Aufnahmen in der zweiten Richtung sind gemäß einer bevorzugten Ausführungsform gleich oder nach einem wiederkehrenden Muster unterschiedlich ausgebildet.

Bevorzugt sind die benachbarten dritten Aufnahmen in der ersten Richtung in einem Bereich von 20 bis 35 cm, oder 98 bis 113 cm oder 218 bis 233 cm oder 5,8 bis 5,9 m voneinander beabstandet, und/oder die benachbarten dritten Aufnahmen sind in der zweiten Richtung in einem Bereich von 218 bis 233 cm voneinander beabstandet.

In einer besonders bevorzugten Ausführungsform liegt der Abstand einer ganzzahligen Vielzahl der ersten, zweiten oder dritten Aufnahmen in der ersten Richtung und/oder der zweiten Richtung im Bereich von 5,8 bis 5,9 m oder 11,9 bis 12,1 m. Es hat sich als besonders vorteilhaft im Hinblick auf die Variabilität der unterzubringenden Ladung herausgestellt, wenn in dem vorstehend genannten Abstandsbereich jeweils eine Aufnahme angeordnet ist. Zwischen den beiden in dem vorstehend genannten Abstandsbereich angeordneten Aufnahmen in der ersten und/oder zweiten Richtung können vorzugsweise auch weitere Aufnahmen angeordnet sein, beispielsweise vier bis zehn weitere Aufnahmen, die jeweils in einem der vorstehend genannten Abstandsbereiche zueinander beabstandet angeordnet sind. Beispielsweise werden auch Ladegüter, die ihrerseits Aufnahmepunkte aufweisen, die den Aufnahmepunkten von 20-Fuß- oder 40-Fuß-ISO-Containern entsprechen, auf diese Weise auf der Ladefläche des ansich für Stückgüter optimierten Schiffs aufgenommen.

In einer vorteilhaften Ausführungsform des erfindungsgemäßen Schiffs weisen die ersten, zweiten und/oder dritten Aufnahmen Ausnehmungen in der Ladefläche auf, und die Befestigungsmittel sind als Twistlock-Einrichtungen ausgebildet, welche mit den Ausnehmungen in Eingriff bringbar sind. Alternativ weisen die Aufnahmen einen oder mehrere Vorsprünge auf, und die Befestigungsmittel sind als Twistlock-Einrichtungen, vorzugsweise Dovetail-Fittings ausgebildet, welche mit den Ausnehmungen in Eingriff bringbar sind.

Weiter alternativ sind die ersten, zweiten und/oder dritten Aufnahmen ring- oder jochförmig ausgebildet.

Die Twistlock-Einrichtungen und/oder die ring- oder jochförmig ausgebildeten Ausnehmungen sind vorzugsweise zur Aufnahme von Spannvorrichtungen, insbesondere Turnbuckles oder weiterer Laschtechnik-Mitteln eingerichtet.

Das Ausbilden der Aufnahmen als Ausnehmungen, in die Befestigungsmittel wie beispielsweise Twistlocks einbringbar sind, hat den besonderen Vorteil, dass die Ladefläche abgesehen von den Ausnahmen im wesentlichen eben ausgebildet ist und insbesondere beim Befahren der Ladefläche mittels Fahrzeugen keine Stör-Körper auf der Ladefläche ausgebildet sind, die andernfalls das Befahren behindern oder ein Beschädigungsrisiko der Fahrzeuge (bzw. eine Stolpergefahr für Fußgänger) darstellen könnten.

Die Ausnehmungen selbst sind ausreichend gering dimensioniert, so dass eine Sturzgefahr beim Betreten der Ausnehmungen ausgeschlossen ist. Diese Ausführungsform ist folglich als besonders vorteilhaft anzusehen für Bereiche der Ladefläche, die während der Fahrt des Schiffs oder auch im Hafen während des Be- oder Entladens betreten und/oder befahren werden muss. Alternativ hierzu ist es besonders vorteilhaft, Vorsprünge auf der Ladefläche anzuordnen, in welche die Befestigungsmittel einbringbar sind, weil derartige Aufnahmen eine größere Stabilität der Verbindung mit den BefestigungsMitteln gewährleisten, was am Beispiel der Dovetail-Fittings deutlich erkennbar ist. Der Nachteil, dass durch das Vorsehen der Vorsprünge auf der Ladefläche die vorstehend genannten Sicherheits-Risiken in Kauf genommen werden müssen, ist insbesondere auf solchen Teilen der Ladefläche vertretbar, die während des Betriebs des Schiffes - also insbesondere während der Fahrt des Schiffes - nicht betreten werden müssen. Dies trifft in besonderem Maße für Bereiche der Ladefläche auf dem Wetterdeck des Schiffs zu.

Die Aufnahmen, welche auf denjenigen Bodenelementen angeordnet sind, die das Wetterdeck des Schiffs bilden, sind bevorzugt flach ausgebildet. Sie weisen bevorzugt eine Höhe relativ zum Boden in einem Bereich von unterhalb 30 cm, besonders bevorzugt von unterhalb 15 cm auf. Besonders bevorzugt sind die Aufnahmen aerodynamisch optimiert. Vorzugsweise weisen die Aufnahmen Seiten-Abschnitte auf, welche relativ zu dem Boden beispielsweise des Wetterdecks in einem flachen Winkel angeordnet sind. Dies wirkt sich vorteilhaft auf das Anströmverhalten von Luft aus, die über die Aufnahmen hinweg strömt. Je flacher die Aufnahmen ausgebildet sind, und je weicher der Übergang vom Boden zu den Seitenflächen der Aufnahmen verläuft, desto geringer ist die Ausbildung von Luftwirbeln bei Überströmen der Ausnehmungen, was sich wiederum vorteilhaft auf den Kraftstoffverbrauch eines Schiffs auswirkt und besonders bevorzugt bei einem Schiff mit Magnus-Rotoren als Antrieb auf die Anströmung der Rotoren wirkt. Der Vorteil der aerodynamischen Optimierung zeigt sich insbesondere dann, wenn derjenige Teil der Ladefläche, der das Wetterdeck bildet, nicht beladen und somit dem anströmenden Wind vollständig ausgesetzt ist, aber auch bei Teilbeladung bereits. In einer weiteren bevorzugten Ausführungsform sind die Aufnahmen, welche auf denjenigen Bodenelementen angeordnet sind, die das Wetterdeck des Schiffs bilden, mittels Abdeckungen verschließbar, wobei die Abdeckungen aerodynamisch ihrerseits optimiert sind. Vorzugsweise weisen die Abdeckungen an einer Unterseite mit den Aufnahmen korrespondierende Befestigungsmittel auf. Weiter vorzugsweise ist die Oberseite der Abdeckungen so ausgebildet, dass sie sich im Wesentlichen stromlinienförmig an den Boden anformt, auf dem auf abgedeckte Aufnahme angeordnet ist.

Besonders bevorzugt umfasst die Ladefläche des Schiffs den Boden eines Laderaums und/oder ein oder mehrere plattenförmige Bodenelemente. Die Bodenelemente sind vorzugsweise jeweils unabhängig voneinander an mehreren Stellen und in unterschiedlichen Höhen in dem Laderaum oder oberhalb des Laderaums positionierbar und mittels eines Schiffskrans ein- und ausführbar. Der Schiffskran kann hierbei ein bordeigener Kran sein kann, was besonders bevorzugt wird, oder ein im Hafen vorgesehener Ladekran. Die Boden-Elemente bilden somit vorzugsweise zusätzlich zu dem Boden des Laderaums des Schiffs in Form von Zwischenböden oder Deckelplatten jeweils Teile der Ladefläche. Durch die unterschiedliche Positionierbarkeit an verschiedenen Stellen und in verschiedenen Höhen lässt sich die Variabilität der Beladung des erfindungsgemäßen Schiffs noch weiter steigern.

Das erfindungsgemäße Schiff weist vorzugsweise ein oder mehrere Sicherungs-Elemente auf, die mit zwei in benachbarten Aufnahmen angeordneten Befestigungsmitteln in Eingriff bringbar und dazu eingerichtet sind, eine Relativbewegung der Befestigungsmittel gegeneinander zu verhindern. Die Sicherungs-Elemente sind vorzugsweise rahmenförmig ausgebildet, und umgreifen die Befestigungsmittel, wenn diese in den Aufnahmen angeordnet sind, so dass ein Entfernen der Befestigungsmittel erst nach einem Entfernen der Sicherungs-Elemente möglich ist. Alternativ hierzu können die Sicherungs-Elemente auch stiftförmig ausgebildet sein, oder nach Art eines Rast-Hakens mit den Aufnahmen in Eingriff gebracht werden, sobald diese in den Aufnahmen angeordnet sind. Es hat sich jedoch als besonders vorteilhaft herausgestellt, jeweils nur ein Sicherungs-Element zum gleichzeitigen Befestigen von zwei Befestigungsmitteln relativ zueinander vorzusehen, weil hierdurch die Montage und Sicherung der Befestigungsmittel in den Aufnahmen deutlich vereinfacht wird.

Die Erfindung betrifft weiterhin ein Bodenelement für ein Schiff, insbesondere ein Frachtschiff. Die Erfindung löst die Aufgabe bei einem Bodenelement der vorstehend genannten Art dadurch, dass das Bodenelement dazu eingerichtet ist, einen Teil der Ladefläche des Schiffs zu bilden und eine Vielzahl von Aufnahmen aufweist, welche mit Befestigungsmitteln verbindbar und mit einem Raster über die Ladefläche verteilt sind. Das Bodenelement ist vorzugsweise zur Verwendung für ein Schiff gemäß einer bevorzugten Ausführungsform der vorliegenden Erfindung ausgebildet. Das Bodenelement ist hierbei besonders bevorzugt als Zwischenboden-Element oder als Deckelklappen-Element ausgebildet, wobei die als Zwischenböden ausgebildeten Bodenelemente innerhalb des Laderaums anzuordnen sind, und die als Deckelplatten ausgebildeten Bodenelemente vorzugsweise am Wetterdeck des Schiffs angeordnet sind.

Der Vorteil, einzelne Bodenelemente als Teil der Ladefläche vorzusehen, ist maßgeblich darin begründet, dass die Bodenelemente einzeln an Bord des Schiffs und auch außerhalb des Schiffs vorgehalten werden können. So ist es möglich, die einzelnen, Teil der Ladefläche bildenden Bodenelemente schon vor Eintreffen eines erfindungsgemäßen Schiffs am Liegeplatz mit Ladung, insbesondere Stückgut, zu versehen, das Stückgut daran zu befestigen und dann bei Eintreffen des Schiffes lediglich noch die an Bord befindlichen Bodenelemente durch die vorab bereits beladenen, am Hafen vorgehaltenen Bodenelemente austauschen zu müssen. Hierdurch lässt sich eine beträchtliche Zeitersparnis realisieren, welche mit bekannten Schiffen und vorbekannten Ladeflächenausgestaltungen nicht auch nur annähernd erreichbar sind.

Darüberhinaus sind einzelne Boden-Elemente bei Beschädigung extern des Schiffes wartbar, ohne dass hierdurch ausgedehnte Liegezeiten für das Schiff in Werften oder Häfen verursacht werden. Bei Auftreten eines Defekts eines Bodenelements wird dieses einfach gegen ein intaktes Austauschelement ersetzt, und das Schiff setzt seine Reise fort, während das Bodenelement zwischenzeitlich instandgesetzt wird.

Die Erfindung betrifft weiterhin ein Sicherungselement, welches mit zwei in benachbarten Aufnahmen angeordneten Befestigungsmitteln in Eingriff bringbar und dazu eingerichtet sind, eine Relativbewegung der Befestigungsmittel gegeneinander zu verhindern. Das Sicherungselement weist einen Grundkörper auf, der in zwei Endabschnitten eine Ausnehmung aufweist, welche jeweils dazu eingerichtet sind, mit einem korrespondierend geformten Abschnitt eines Befestigungsmittels in Eingriff gebracht zu werden. Das Sicherungselement nutzt die Erkenntnis, dass die Funktion, zwei benachbarte Befestigungsmittel nach dem Vorbild eines Rahmens bzw. einer Klammer gegeneinander zu fixieren, gleichzeitig dazu genutzt werden kann, zwei benachbart angeordnete Boden-Elemente aneinander zu fixieren.

Das Sicherungselement ist vorzugsweise dazu ausgebildet, die Befestigungsmittel derart zumindest teilweise in einer oder mehreren entsprechenden Ausnahmen aufzunehmen, dass die Befestigungsmittel sich mit wenigstens einem Befestigungselement vollständig durch das Sicherungselement hindurch erstrecken. Somit können die Befestigungselemente, welche bevorzugt als konische, drehbare Klemm- oder Rastkörper nach Art von Twistlocks ausgebildet sind, trotz vorhandenem Sicherungselement noch eine Sicherungsaufgabe ausüben.

Bevorzugt weist das Sicherungselement einen Steg auf, der zur Sicherung des Sicherungselements an einem Bodenelement ausgebildet ist, indem das Befestigungselement eines in dem Bodenelement aufgenommenen Befestigungsmittels mit diesem in Eingriff oder Hintergriff bringbar ist. So wird eine Seite des Sicherungselements als Sicherung hierfür genutzt, während eine andere Seite des Sicherungselements eine Ausnehmung aufweist, durch welche sich das ungenutzte Befestigungselement eines Befestigungsmittels zu einem zu befestigenden Stückgut, Container oder dergleichen hindurch erstreckt.

Das erfindungsgemäße Schiff weist gemäß einer bevorzugten Ausführungsform mindestens einen Magnusrotor, besonders bevorzugt vier Magnusrotoren auf. Magnus-Rotoren werden auch als Flettner-Rotoren oder Segel-Rotoren bezeichnet. Solche Rotoren sind vorzugsweise als Zylinder ausgebildet. Infolge der Rotation des Magnus-Rotors wird eine Kraft ausgebildet, die quer zu der Richtung des den Rotor anströmenden Fluids ausgerichtet ist.

Der oder die Magnusrotoren sind mittels von einem Energieversorgungssystem bereitgestellter elektrischer Energie in Rotation versetzbar. Bei einem Schiff mit vier Magnusrotoren sind die Magnusrotoren besonders bevorzugt an den bug- und heckseitigen Ecken des Schiffs angeordnet. Der Laderaum, welcher die Ladefläche aufnimmt, ist sowohl im Bug als auch im Heck des Schiffes durch die Anordnung der Magnusrotoren in seiner Länge begrenzt. Der Laderaum mit seiner Ladefläche ist bevorzugt dazu eingerichtet, eine maximale Fläche im Schiff zwischen den Magnusrotoren bereitzustellen.

Das erfindungsgemäße Schiff weist in einer bevorzugten Ausführungsform weiterhin einen Schiffskran auf, der dazu eingerichtet ist, mindestens ein dieselelektrisches System, welches auf dem Schiff bevorzugt zur Bereitstellung elektrischer Energie für den Schiffsantrieb und/oder den Antrieb von Magnus-Rotoren genutzt wird, aus dem Inneren des Schiffs zu entfernen und/oder in das Innere des Schiffs einzuführen. Besonders bevorzugt sind mehrere dieselelektrische Systeme innerhalb des Schiffs und unterhalb einer jeweils gemeinsamen Öffnung angeordnet. Die gemeinsame Öffnung ist gemäß einer besonders bevorzugten Ausführungsform mittels eines erfindungsgemäßen Bodenelements verschließbar.

Der Schiffskran ist vorzugsweise derart angeordnet, dass er durch Herablassen eines Kranhakens durch den Laderaum hindurch und durch die gemeinsame Öffnung hindurch in den Raum, in welchem die dieselelektrischen Systeme angeordnet sind, kommt. Durch den Schiffskran wird es mithin ermöglicht, den Austausch von dieselelektrischen Systemen in jedwedem Hafen oder an jedwedem Anleger vorzunehmen, unabhängig davon, ob uferseitig ein Kran vorhanden ist oder nicht. Der Schiffskran ist vorzugsweise auch in der Lage, das Bodenelement, welches optional die Abdeckung der gemeinsamen Öffnung darstellt, anzuheben oder abzusenken.

In einer besonders bevorzugten Ausführungsform ist es nicht notwendig, für den Austauschprozess eines oder mehrerer dieselelektrischen Systeme zuvor die Ladung, welche ggf. noch an Bord des Schiffes befindlich ist, zu entfernen. Stückgut, welches mittels der Befestigungsmittel auf einem Bodenelement befestigt ist, kann bevorzugt zusammen mit dem Bodenelement angehoben und zur Seite bewegt werden, um den Zugang zu dem bzw. den dieselelektrischen Systemen freizugeben. Nach erfolgtem Austausch wird die Ladung sodann wieder gemeinsam mit dem Bodenelement über die Öffnung für das dieselelektrische System bzw. die dieselelektrischen Systeme gelegt und der Laderaum bzw. die Ladefläche geschlossen.

Nachfolgend wird die vorliegende Erfindung anhand bevorzugter Ausführungsformen und unter Bezugnahme auf die angehängten Zeichnungen näher beschrieben. Hierbei zeigt:
- Fig. 1: eine ausgeschnittene Draufsicht auf ein Schiff gemäß einer ersten bevorzugten Ausführungsform;
- Fig. 2: eine ausgeschnittene Draufsicht auf ein erfindungsgemäßes Schiff gemäß einer zweiten bevorzugten Ausführungsform;
- Fig. 3: eine Detailansicht eines Schiffs gemäß einer dritten bevorzugten Ausführungsform;
- Fig. 4: eine Detailansicht des Schiffs aus Fig. 1;
- Fig. 5: eine Detailansicht einer Lagerfläche eines Schiffs gemäß einer vierten bevorzugten Ausführungsform;
- Fig. 6: eine räumliche Darstellung eines Details des Schiffs aus Fig. 4 mit einem Sicherungs-Element;
- Fig. 7: eine alternative Ansicht der Darstellung aus Fig. 6;
- Fig. 8: eine räumliche Darstellung einer Einbausituation auf einem erfindungsgemäßen Schiff gemäß der ersten Ausführungsform, mit einem Sicherungselement;
- Fig. 9: zeigt eine weitere Detailansicht eines Sicherungs-Elements für ein Schiff in Einbausituation; und
- Fig. 10: eine räumliche Darstellung eines Sicherungs-Elements für das erfindungsgemäße Schiff und
- Fig. 11: eine Querschnittsansicht des erfindungsgemäßen Schiffs in einem Ausschnitt.

In Fig. 1 ist die Heckpartie eines Schiffs 1 in einer schematischen Draufsicht teilweise dargestellt. Das dargestellte Schiff 1 weist einen Schiffskörper 3 auf. In dem Schiffskörper 3 ist ein Laderaum 5 vorgesehen. Der Laderaum 5 ist mittels einer Mehrzahl von als Deckelplatten 7 ausgebildeten Bodenelementen verschlossen. Die Bodenelemente bilden einen Teil der Ladefläche des Schiffs 1. Auf der die als Deckelplatten 7 ausgebildeten Bodenelemente umfassenden Lagerfläche ist eine Vielzahl von Aufnahmen 9, 11, 13 angeordnet. Die Aufnahmen 9, 11, 13 sind in verschiedenen Rastern entlang der Ladefläche angeordnet.

Auf der durch die Bodenelemente 7 gebildeten Ladefläche ist gemäß Fig. 1 ein Raster mit ersten Aufnahmen 13 angeordnet. Die ersten Aufnahmen 13 sind in einer ersten Richtung 15 (Längsrichtung des Schiffs 1) und in der zweiten Richtung 17 (Querrichtung des Schiffs 1) im Wesentlichen gleichmäßig zueinander beabstandet.

Die Bodenelemente 7 der Ladefläche weisen weiterhin ein zweites Raster auf, entlang dessen die zweiten Aufnahmen 11 angeordnet sind. Wie sich im Detail auch Fig. 3 entnehmen lässt, sind die zweiten Aufnahmen 11 in der ersten Richtung 15 alternierend mit einem Abstand G und einem Abstand H zueinander angeordnet. In der zweiten Richtung 17 sind die zweiten Aufnahmen 11 mit einem Abstand I beabstandet. Im vorliegend gezeigten Beispiel ist der Abstand I gleich dem Abstand F und liegt im Bereich von 11,9 bis 12,1 m, besonders bevorzugt zwischen 11,98 m und 12,0 m.

Der Abstand G liegt im Bereich von 218 bis 233 cm, und Abstand H liegt im Bereich von 360 bis 386 cm. Der Abstand G beträgt besonders bevorzugt zwischen 225 und 227 cm., und Abstand H beträgt besonders bevorzugt zwischen 368 cm und 370 cm.

Dritte Aufnahmen 9 sind in einem dritten Raster angeordnet, welches sich in die erste Richtung 15 (Schiffs-Längsrichtung) sowie in die zweite Richtung 17 (Schiffs-Querrichtung) erstreckt. Die dritten Aufnahmen 9 sind in der ersten Richtung einem wiederkehrenden Muster folgend unterschiedlich breit von einander beabstandet. In der ersten Richtung sind die dritten Aufnahmen 9 von links betrachtet in einem Abstand A zueinander beabstandet, dann in einem Abstand B, anschließend wieder in einem Abstand A und anschließend in einem Abstand C, und schließlich erneut in einem Abstand A. Die drei im Heck angeordneten Deckelplatten 7 sind von den nächsten Deckelplatten ten 7, die in Fig. 1 am rechten Abschnitt dargestellt sind, durch einen Steg 19 getrennt. Der Steg 19 erstreckt sich von der Backbordseite zur Steuerbordseite des Schiffs 1.

Der Abstand A liegt im Bereich von 5,8 bis 5,9 m, der Abstand B liegt im Bereich von 20 bis 35 cm, und der Abstand C liegt im Bereich von 98 bis 113 cm. Besonders bevorzugt beträgt Abstand A zwischen 5,84 und 5,86 m, Abstand B zwischen 27 und 29 cm, und Abstand C zwischen 105 und 107 cm.

Die dritten Aufnahmen 9 sind in der zweiten Richtung 17 in einem Abstand D oder in einem Abstand E alternierend zueinander angeordnet.

Der Abstand D liegt im Bereich von 218 bis 233 cm, und der Abstand E liegt im Bereich von 20 bis 35 cm. Besonders bevorzugt liegt der Abstand D im Bereich von 225 cm bis 227 cm.

Die dritten Aufnahmen 9 sind in der ersten Richtung 15 weiterhin derart zueinander beabstandet angeordnet, dass der Abstand zwischen einer ersten Reihe 9^{I} dritter Aufnahmen und einer vierten Reihe 9^{II} dritter Aufnahmen den Abstand F einnimmt.

Der Abstand F liegt im Bereich von 11,9 bis 12,1 m, besonders bevorzugt im Bereich von 11,98 m bis 12,0 m.

Die dritten Aufnahmen 9 sind gemäß Fig. 1 als Vorsprünge zur Aufnahme von Dovetail-Fittings ausgebildet. Die zweiten Aufnahmen 11 sind als Ausnehmungen zur Aufnahme von Twistlocks eingerichtet. Die ersten Aufnahmen 13 sind als im Wesentlichen ringförmige Ösen bzw. als D-Ringe ausgebildet. Im Bereich des Steges 19 des Schiffs 1 ist auf der Backbordseite eine Mehrzahl von Kränen angeordnet, von denen ein Kran 21 angedeutet ist. Auf dem Steg 19 erstreckt sich von der Steuerbordseite aus in Richtung der Backbordseite ein Abschnitt 23. In dem Abschnitt 23 sind eine Mehrzahl von dritten Aufnahmen 9 angeordnet. Die in dem Abschnitt 23 angeordneten dritten Aufnahmen 9 sind im Vergleich zu den dritten Aufnahmen 9 auf der von den Deckelplatten 7 gebildeten Ladefläche vorgesehenen Raster um 90° verdreht angeordnet.

Optional sind in dem Abschnitt 23 ebenfalls (nicht dargestellte) erste Aufnahmen 13 angeordnet, welche ebenfalls im Vergleich zu den ersten Aufnahmen 13 auf den Deckelplatten 7 um 90° gedreht sind.

In Fig. 2 ist ein Schiff 1 gemäß einer alternativen Ausführungsform dargestellt. Das in Fig. 2 gezeigte Schiff 1 weist eine Konfiguration der Ladefläche auf, welche aus einer Mehrzahl von Bodenelementen gebildet wird, die als Zwischenböden 25 ausgebildet sind. Auf der die Zwischenböden 25 umfassenden Lagerfläche ist in einem ersten Raster eine Vielzahl erster Aufnahmen 27 angeordnet. Die ersten Aufnahmen 27 sind in der ersten Richtung 15 einem wiederkehrenden Muster folgend unterschiedlich zueinander beabstandet angeordnet. Die in der ersten Richtung jeweils benachbarten Aufnahmen 27 sind aufeinander folgend mit einem Abstand K, dann einem Abstand L, erneut einem Abstand L, dann wieder einem Abstand K und schließlich einem Abstand M zueinander beabstandet. Anschließend sind die Aufnahmen in einem Abstand K, dann in einem Abstand L, dann erneut in einem Abstand L, dann wieder in einem Abstand K und schließlich in einem Abstand N zueinander beabstandet.

Der Abstand K liegt im Bereich von 115 bis 130 cm, besonders bevorzugt von 123 cm bis 124 cm, der Abstand L liegt im Bereich von 160 bis 175 cm, besonders bevorzugt von 168 cm bis 170 cm, der Abstand M liegt im Bereich von 20 bis 35 cm besonders bevorzugt von 27 cm bis 29 cm, und der Abstand N liegt im Bereich von 58 bis 73 cm, besonders bevorzugt von 65 bis 67 cm.

In der zweiten Richtung 17 sind die ersten Aufnahmen 27 zueinander alternierend in einem Abstand O und in einem Abstand P zueinander beabstandet.

Der Abstand O liegt im Bereich von 218 bis 233 cm, besonders bevorzugt von 225 cm bis 227 cm, und der Bereich P liegt im Bereich von 18 bis 33 cm.

Eine Vielzahl zweiter Ausnehmungen 11 ist in gleicher Weise auf der Ladefläche angeordnet wie die zweiten Aufnahmen 11 entlang des zweiten Rasters gemäß Fig. 1. In dem Bereich 19 des Schiffs 1 sind gemäß der vorliegenden Darstellung zwei als Zwischenboden 25 ausgebildete Bodenelemente im Vergleich zu den übrigen Zwischenböden 25 verkürzt ausgeführt.

Den beiden Ausführungsformen gemäß Fig. 1 und 2 ist gemein, dass die Bodenelemente 7, 25 mittels des schiffseigenen Krans oder eines externen Krans alle einzeln aus dem Schiff entfernbar oder zum Schiff hinzufügbar sind. In Fig. 2 ist zwar nicht dargestellt, dass die als Zwischenböden 25 ausgebildeten Bodenelemente auch in unterschiedlichen Höhen zueinander angeordnet sein können. Dies ist allerdings bevorzugt der Fall.

In Fig. 3 ist ein als Zwischenboden 29 ausgebildetes Bodenelement der Ladefläche eines Schiffs 1 gemäß der vorliegenden Erfindung dargestellt. Die Ladefläche ist innerhalb des Schiffskörpers 3 des Schiffs 1 angeordnet. Der Zwischenboden 29 aus Fig. 3 unterscheidet sich von den Zwischenböden 25 aus Fig. 2 dadurch, dass er im Wesentlichen doppelt so breit ausgeführt ist wie die Zwischenböden 25. Das erste Raster und das zweite Raster der ersten Aufnahmen 27 bzw. der zweiten Aufnahmen 11 sind allerdings im Vergleich zu Fig. 2 unverändert. Insoweit wird auf die oben Ausführungen zu Fig. 2 verwiesen.

Die in Fig. 3 gezeigten ersten und zweiten Aufnahmen 11, 27 sind als Ausnehmungen ausgebildet. Die Ausnehmungen sind nach der Art von Töpfen in die Zwischenböden 29 des Schiffs 1 eingelassen und stehen nicht hervor. Lediglich die Schweißnähte stellen unter Umständen eine minimale Wölbung auf der Ladefläche dar, die durch die Zwischenböden 29 gebildet ist. Mittels entsprechender Fertigungsverfahren lässt sich aber auch dies minimieren.

Grundsätzlich sind die ersten Aufnahmen 27 und die zweiten Aufnahmen 11 gemäß Fig. 3 Aufnahmen identischer Ausprägung. Jedoch sind die zweiten Aufnahmen 11 gegenüber den ersten Aufnahmen 27 gemäß der Ausführungsform von Fig. 3 um 90° gedreht. Gemäß einer optionalen Ausführung gilt dies auch für Fig. 2, wonach dann die zweiten Aufnahmen 11 gegenüber den ersten Aufnahmen 27 aus Fig. 2 um 90° gedreht angeordnet sind.

In Fig. 4 ist eine Detailansicht der Anordnung der Aufnahmen aus Fig. 1 gezeigt. Insoweit wird auf das vorstehend zu Fig. 1 Erläuterte Bezug genommen. Dargestellt ist ein Ausschnitt aus dem Bug-Bereich des Schiffs 1. Gemäß der Ausführungsform, die in Fig. 4 dargestellt ist, sind die ersten Aufnahmen 13 im Wesentlichen gleichförmig und gleichmäßig ausgebildet bzw. über die Ladefläche des Schiffs 1 verteilt. Eine Ausnahme bilden die Aufnahmen in einem Abschnitt 31. In dem Abschnitt 31 sind im Randbereich zweier benachbarter Bodenelemente 7 jeweils zwei Aufnahmen 113 angeordnet. Die Aufnahmen 113 entsprechen den ersten Aufnahmen 13 in Form und Gestalt, sind allerdings unmittelbar nebeneinander angeordnet und im Vergleich zu den ersten Aufnahmen 13 um 90° verdreht.

Ebenso sind in dem Abschnitt 31 zwei Dovetail-Aufnahmen 109 angeordnet, die zwar den dritten Aufnahmen 9 in Form und Gestalt entsprechen, allerdings im Vergleich zu diesen um 90° gedreht in den Randbereich der Bodenelemente 7 angeordnet sind.

Die Anordnung der Aufnahmen in um 90° gedreht Ausrichtung ermöglicht bei bestimmten Stückgut-Befestigungen eine bessere statisch bestimmte Festlegung der Position des Stückguts auf den Bodenelementen 7.

Fig. 5 zeigt eine Detailansicht der Oberfläche eines als Zwischenboden 25 oder Zwischenboden 29 ausgebildeten Bodenelements. Insbesondere ist die Anbringung der von insgesamt 4 ersten Aufnahmen 27 dargestellt. Die insgesamt vier ersten Aufnahmen 27 sind in einem Quartett in 2x2 Ausrichtung als Ausnehmungen in einer gemeinsamen Platte vorgesehen. Die Platte ist mittels einer umlaufenden Schweißnaht 35 in die Oberfläche des Zwischenbodens 25 oder 29 eingefasst. Exemplarisch ist in eine der Ausnehmungen 27 ein Befestigungsmittel 33 eingesetzt. Das Befestigungsmittel 33 ist ein Twistlock mit außen an dem Twistlock angebrachten Spannring 37. Alternativ zu dem gezeigten Twistlock sind auch weitere, andere Befestigungsmittel in die Aufnahmen 27 einsetzbar. Die jeweilige Auswahl ist dem konkreten Anwendungsfall anzupassen.

In Fig. 6 ist ein als Deckelplatte 7 ausgebildetes Bodenelement von schräg oben ausschnittsweise dargestellt. Auf dem als Deckelplatte 7 ausgebildeten Bodenelement ist eine dritte Aufnahme 9 als Vorsprung ausgebildet. Die dritte Aufnahme 9 weist von oben betrachtet in etwa die Form eines Buchstaben H auf. Sie ist zur Aufnahme von Dovetail-Einsätzen ausgebildet. In der gezeigten Ausrichtung werden die Dovetail-Einsätze von rechts in die dritte Aufnahme 9 eingeschoben. Hierzu weist die dritte Aufnahme 9 zwei negativ konische Abschnitte 39 auf, mit welchen die korrespondierend ausgebildeten Abschnitte des Dovetail-Einsatzes in Hintergriff bringbar sind. An einem in gezeigter Ausrichtung linken Ende der Abschnitte 39 ist beiderseits ein Anschlag 41 vorgesehen. Der Anschlag 41 dient jeweils als Widerlager für die einzuschiebenden Dovetail-Einsätze.

Zusätzlich zu der dritten Öffnung 9 sind im linken Rand der Fig. zwei erste Aufnahmen 13 angedeutet, welche als ringförmige Aufnahmen ausgebildet sind.

In Fig. 7 ist die Situation, welche auch in Fig. 6 bereits dargestellt ist, aus einem anderen Winkel gezeigt. Auf der Oberseite 43 der als Deckelplatte ausgebildeten Bodenelemente 7 (von denen eines in Fig. 7 dargestellt ist, ist deutlich zu erkennen, dass die dritte Aufnahme 9 vorsprungartig von der Oberfläche 43 hervorsteht. Es ist der Blick freigegeben auf die negativ konischen Abschnitte 39 und die Anschlagflächen 41. In der Mitte zwischen den beiden Abschnitten 39 ist eine weitere Vertiefung 45 in dem im Wesentlichen H-förmigen Profil vorgesehen. Die Aufnahme 9 ist aerodynamisch optimiert. Sie weist schräg verlaufende Seiten-Abschnitte auf, innerhalb welcher die Abschnitte 39 ausgebildet sind.

In Fig. 8 ist eine Einsatzsituation für die dritten Aufnahmen 9 aus den Fig. 6 und 7 dargestellt. An zwei benachbarten als Deckelplatten ausgebildeten Bodenelementen 7 sind jeweils zwei dritte Aufnahmen 9 angeordnet. In die dritten Aufnahmen 9 sind jeweils Befestigungsmittel 133 seitlich eingeschoben.

Jeweils zwei sich gegenüberliegende Befestigungselemente 133 sind mittels eines Sicherungs-Elements relativ zueinander fixiert. Das Sicherungs-Element 47 ist jeweils in formschlüssigen Eingriff mit den beiden gegenüberliegenden Befestigungsmitteln 133 Die Befestigungsmittel 133 sind gemäß Fig. 8 als Dovetail-Einsätze ausgebildet und weisen an einer Oberseite konische Abschnitte 49 auf. Die konischen Abschnitte 49 sind dazu ausgebildet, in standardisierte Eckbeschläge einzugreifen. Zwei dieser Eckbeschläge sind als Eckbeschläge 51 im Eingriff mit jeweils einem konischen Abschnitt 49 dargestellt.

Die Eckbeschläge 51 sind Teil jeweils einer Rotorblattaufnahme. Die Rotorblattaufnahme weist einen Rahmen auf, welcher die Eckbeschläge 51 enthält. Die Rotorblätter einer Windenergieanlage werden mittels Verschrauben oder Verstiften an der Aufnahme befestigt, und die Aufnahme wird ihrerseits mittels der Befestigungsmittel 133 an Bord des Schiffs - vorliegend an Deck - fixiert. Die konischen Abschnitte 49 sind mittels eines Stell-Hebels 53 um 90° drehbar in dem Befestigungsmittel 133 gelagert. Nach Eingreifen der konischen Abschnitte 49 in die Eckbeschläge 51 werden die konischen Abschnitte 49 mittels des Stell-Hebels 53 um 90° gedreht, und die Eckbeschläge 51 verriegelt.

Da trotz teilweise erheblicher Eigengewichte der zu verriegelnden Güter infolge von Schubkräften oder Vibrationen diese in vertikaler Richtung 55 abgesichert werden müssen, weist das Sicherungs-Element 47 jeweils einen Steg 57 auf, mit welchem ein konischer Abschnitt 49 in analoger Weise wie mit einem ein Eckbeschlag in Hintergriff bringbar ist. Durch den Steg 57 ist gewährleistet, dass das Sicherungs-Element 47 nicht unbeabsichtigt angehoben bzw. entfernt werden kann.

Gemäß einer alternativen Ausführung der Erfindung sind die als Aufnahmen 9 auf den als Deckelplatten ausgebildeten Bodenelementen 7 alternierend um 90° gedreht angeordnet, um bei einem Befestigen von Stückgut an zwei benachbarten Aufnahmen ein Widerlager gegen Bewegungen in beide Richtungen zu bilden. Um Stückgut mittels zwei nicht benachbart angeordneten, sondern mittels einer Aufnahme und einer relativ dazu übernächsten Aufnahme zu befestigen, ist das Sicherungselement 47 dazu ausgebildet, eine zusätzliche Sicherung bereitzustellen.

Eines der in Fig. 8 gezeigten Sicherungs-Elemente ist in Fig. 9 erneut dargestellt. Es ist zu erkennen, dass das Sicherungs-Element 47 zwei im Wesentlichen rechteckige Abschnitte der Befestigungsabschnitte 59 der Befestigungsmittel 133 umgreift. Hierzu ist eine Ausnehmung in dem Sicherungs-Element vorgesehen, welche mit den im Wesentlichen rechteckigen Abschnitten der Befestigungsmittel korrespondiert. In einem Mittenabschnitt 61 des Sicherungs-Elements 47 ist eine polygonale Ausnehmung vorgesehen, die einen Zugriff zu dem Stellhebel 53 der Befestigungsmittel 133 ermöglicht. Desweiteren weist das Sicherungs-Element einen Steg 63 auf, welcher als Positionierhilfe für Güter dient, die auf dem Sicherungs-Element platziert und mit dem Befestigungsmittel 133 fixiert werden sollen. Der Steg 63 dient ebenso als Anschlag hierfür. Das Sicherungs-Element 47 kann, sofern es (in nicht dargestellter Weise) zwei Stege 57 aufweist auch zum Fixieren zweier benachbarter als Deckelplatten ausgebildeter Bodenelemente 7 eingesetzt werden.

Fig. 10 zeigt isoliert das Sicherungs-Element 47. Das Sicherungs-Element 47 weist einen Grundkörper 65 auf. Der Grundkörper 65 ist in einen Mittenabschnitt 61 und zwei Endabschnitte 67 unterteilt. In dem Grundkörper 65 ist eine Ausnehmung vorgesehen, die sich vollständig durch den Grundkörper 65 hindurch erstreckt. Die Ausnehmung weist in den Endabschnitten 67 jeweils eine im Wesentlichen rechteckige Ausnehmung 69 auf. Die Ausnehmung 69 ist jeweils zum formschlüssigen Umgreifen eines korrespondierend ausgebildeten Befestigungsmittels wie beispielsweise eines Dovetail-Einsatzes eingerichtet. In einem der Endabschnitte 67 (vorzugsweise auch in beiden Endabschnitten 67) ist ein Steg 57 angeordnet. Der Steg 57 ist fest mit dem Grundkörper 65 verbunden und weist in der Mitte eine vollständig sich durch den Steg 57 hindurch erstreckende Ausnehmung auf. Die Ausnehmung ist so dimensioniert, dass ein konischer Abschnitt des Befestigungsmittels sich in einer ersten Stellung durch die Ausnehmung hindurch erstrecken kann, und in einer zweiten Stellung mit dem Steg 57 in Hintergriff gerät. Der konische Abschnitt ist Teil eines nach Art eines Twistlocks ausgebildeten Befestigungselements des Befestigungsmittels.

In dem Mittenabschnitt 61 der Ausnehmung des Sicherungs-Elements 47 ist eine polygonale Ausnehmung 71 vorgesehen. Die polygonale Ausnehmung gemäß der vorliegenden Fig. ist achteckig ausgebildet. Eine erste Kante 73 ist in einem Winkel *α* zu einer zweiten Kante 75 angeordnet. Besonders bevorzugt beträgt der Winkel *α* = 90° oder größer. Eine dritte Kante 77 und eine vierte Kante 79 sind ebenfalls in dem Winkel *α* zueinander angeordnet. Besonders bevorzugt entspricht der Winkel *α* mindestens dem Bewegungswinkel eines Stellhebels des an dem Sicherungs-Element 47 umgriffenen Befestigungsmittels. Ein größerer Winkel begünstigt die Griff-Freiheit des Stell-Hebels eines Befestigungsmittels, verursacht aber auch erhöhten Platz- und Materialbedarf. Durch die Ausnehmung 71 ist der Stellhebel des Befestigungsmittels in jeder Betriebsstellung zugänglich.

Ein Steg 63 dient als Positionierhilfe und Anschlag für oberhalb des Sicherungs-Elements mit dem Befestigungsmittel zu verbindende Güter.

Das in Fig. 10 gezeigte Sicherungselement vereint vorteilhaft zwei Funktionen: Es gewährleistet eine Fixierung zweier benachbarter Boden-Elemente relativ zueinander und ist gleichzeitig dazu eingerichtet, ein oder zwei mittels des Befestigungsmittels 133 relativ zu dem jeweils benachbarten Boden-Element zu fixieren.

Fig. 11 zeigt eine schematische Querschnittsansicht bzw. Seitenansicht eines Raums 205, der als Maschinenraum ausgebildet ist, unterhalb des Laderaums 207. Der Laderaum 207 und der darunterliegende Raum 205 sind von einer Decke 208 getrennt. Die Decke 208 bildet vorzugsweise den Boden des Laderaums 207 und ist somit Teil der Ladefläche. In der Decke 208 ist eine Öffnung 209 eingebracht, die sich vollständig durch die Decke 208 hindurch erstreckt und die mittels einer Abdeckung 222 verschlossen ist. Alternativ ist die Abdeckung nicht wie in Fig. 11 gezeigt als separate Abdeckung 222, sondern als Bodenelement gemäß der vorliegenden Erfindung ausgebildet. Diesbezüglich wird auf die vorstehenden Ausführungen zum Bodenelement verwiesen.

Innerhalb des Raums 205 ist eine Mehrzahl von dieselelektrischen Systemen 211 angeordnet, wobei in Fig. 3 lediglich ein dieselelektrisches System 211 dargestellt ist. Das dieselelektrische System 211 ist mittels (nicht dargestellten) Befestigungselementen in einer Betriebsposition 212 arretiert. Unterhalb des dieselelektrischen Systems 211 ist eine Mehrzahl von Schienen 223 angeordnet, die als Verfahrmittel dienen. Zwischen dem dieselelektrischen System 211 und den Schienen 223 sind Bodenplatten 211 angeordnet, die ein Betreten des Raums 205 ohne störenden Einfluss der Schienen 223 ermöglichen. Das dieselelektrische System 211 weist an seiner Oberseite mehrere Anschläge 227 zum Einbringen von Kraftübertragungsmitteln, wie beispielsweise Seilen, Ketten, Haken, etc. auf. Der Austausch eines dieselelektrischen Systems wird vollzogen, indem das dieselelektrische System von seiner Betriebsposition 212 in eine Montage/Demontage-Position 217 bewegt wird. Hierzu werden zunächst die Bodenplatten 221, welche mit der Bewegung des dieselelektrischen Systems 211 interferieren, entfernt oder zur Seite bewegt. Sodann wird das dieselelektrische System 211 mit den Schienen 223 im Bereich von Verfahrabschnitten 225 in Kontakt gebracht. Dies kann durch Anheben oder Absenken des dieselelektrischen Systems 211 geschehen, beispielsweise mit Hilfe eines Flaschenzuges. Sobald das dieselelektrische System 211 von etwaigen Befestigungsmitteln befreit und mit den Schienen 223 in Kontakt gebracht ist, wird das dieselelektrische System 211 in Richtung des Pfeils 219 von der Betriebsposition 212 in die Montage/Demontage-Position 217 bewegt. All dies kann vorzugsweise vorbereitet werden und durchgeführt werden, bevor das Schiff einen Hafen erreicht hat. Nach Erreichen des Hafens wird lediglich noch die Abdeckung 222, welche besonders bevorzugt als Bodenelement gemäß der vorliegenden Erfindung ausgebildet ist, von der Öffnung 209 mittels eines Krans 231 entfernt.

Der Kran 231 ist besonders bevorzugt ein Schiffskran, wie er auch in Fig. 1 als Kran 21 angeordnet ist. Der Kran 231 weist zu diesem Zweck einen Kranhaken 239 auf, an welchem ein Befestigungsmittel 229 angeordnet ist. Das Befestigungsmittel 229 kann ein Spannseil, Tragseil, eine Kette oder ähnliches sein. Der Kran 231 wird mittels eines Seilzugs 233 in Richtung des Pfeils 235 abwärts durch die Öffnung 209 hindurch bewegt. Das in Montage/Demontage-Position befindliche dieselelektrische System 211 wird sodann an den Anschlägen 227 mit dem Kraftübertragungsmittel 229 in Verbindung gebracht und ebenfalls in Richtung des Pfeils 235 mittels des Krans 231 angehoben. Optional ist es möglich, mittels des Krans das dieselelektrische System 211 in das Innere des Laderaums zu verbringen von wo aus es mit konventionellen Fahrzeugen fortbewegt wird, oder das dieselelektrische System direkt mittels des Krans 231 ganz von Bord zu heben. Erforderlichenfalls wird sodann mittels des Krans 231 auf identischem, umgekehrtem Wege ein neues bzw. gewartetes dieselelektrisches System in das Innere des Schiffs verbracht und von der Montage/Demontage-Position in die Betriebsposition 212 versetzt.

## Patentansprüche

1. Schiff (1), mit einer Ladefläche zur Aufnahme von Ladegut, wobei die Ladefläche eine Vielzahl von ersten, zweiten und dritten Aufnahmen (9, 11, 13, 27) aufweist, welche mit Befestigungsmitteln (33,133) verbindbar und in einem ersten, zweiten und dritten Raster über die Ladefläche verteilt sind,
**dadurch gekennzeichnet, dass** die Ladefläche den Boden eines Laderaums und plattenförmige Boden-Elemente (7, 25, 29) umfasst,
wobei die Boden-Elemente (7, 25, 29) jeweils unabhängig an mehreren Stellen und in unterschiedlichen Höhen in dem Laderaum und oberhalb des Laderaums positioniert sind, und mittels eines Schiffskrans (21) ein- und ausführbar sind,
wobei die Abstände zwischen benachbarten Aufnahmen der ersten, zweiten und dritten Aufnahmen (9, 11, 13, 27) in der ersten Richtung (15) und/oder die Abstände zwischen benachbarten Aufnahmen der ersten, zweiten und dritten Aufnahmen (9, 11, 13, 27) in der zweiten Richtung (17) nach einem wiederkehrenden Muster unterschiedlich ausgebildet sind.

2. Schiff (1) nach einem der vorstehenden Ansprüche,
**dadurch gekennzeichnet, dass** die benachbarten ersten Aufnahmen (13, 27) in der ersten Richtung (15) in einem Bereich von
- 20 bis 35 cm, oder
- 58 bis 73 cm, oder
- 115 bis 130 cm, oder
- 160 bis 175 cm
voneinander beabstandet sind, und/oder
dass die benachbarten Aufnahmen (13, 27) in der zweiten Richtung (17) bin einem Bereich von
- 18 bis 33 cm, oder
- 218 bis 233 cm
voneinander beabstandet sind.

3. Schiff (1) nach Anspruch 1 oder 2,
**dadurch gekennzeichnet, dass** die benachbarten zweiten Aufnahmen (11) in der ersten Richtung (15) in einem Bereich von
- 218 bis 233 cm, oder
- 360 bis 385 cm
voneinander beabstandet sind, und/oder
dass die benachbarten zweiten Aufnahmen (11) in der zweiten Richtung (17) in einem Bereich von
- 11,9 bis 12,1 m
voneinander beabstandet sind.

4. Schiff (1) nach einem der vorstehenden Ansprüche,
**dadurch gekennzeichnet, dass** die benachbarten dritten Aufnahmen (9) in der ersten Richtung in einem Bereich von
- 20 bis 35 cm, oder
- 98 bis 113 cm, oder
- 218 bis 233 cm, oder
- 5,8 bis 5,9 m,
voneinander beabstandet sind, und/oder
dass die benachbarten dritten Aufnahmen (9) in der zweiten Richtung (17) in einem Bereich von
- 218 bis 233 cm
voneinander beabstandet sind.

5. Schiff (1) nach einem der vorstehenden Ansprüche,
**dadurch gekennzeichnet, dass** der Abstand einer ganzzahligen Vielzahl der ersten (13, 27), zweiten (11) oder dritten Aufnahmen (9) in der ersten Richtung (15) und/oder der zweiten Richtung (17) im Bereich von
- 5,8 bis 5,9 m, oder
- 11,9 bis 12,1 m
liegt.

6. Schiff (1) nach einem der vorstehenden Ansprüche,
**dadurch gekennzeichnet, dass** die ersten (13, 27), zweiten (11) und/oder dritten Aufnahmen (9)
- Ausnehmungen in der Ladefläche aufweisen, und die Befestigungsmittel als Twistlock-Einrichtungen (33) ausgebildet sind, welche mit den Ausnehmungen in Eingriff bringbar sind, oder
- einen oder mehrere Vorsprünge aufweisen, und die Befestigungsmittel als Twistlock-Einrichtungen (133), vorzugsweise Dovetail-Fittings, ausgebildet sind, welche mit den Vorsprüngen in Eingriff bringbar sind, oder
- ring- oder jochförmig ausgebildet sind.

7. Schiff nach einem der vorstehenden Ansprüche,
**gekennzeichnet durch** ein oder mehrere Sicherungs-Elemente (47), die mit zwei in benachbarten Aufnahmen (9) angeordneten Befestigungsmitteln (133) in Eingriff bringbar und dazu eingerichtet sind, eine Relativbewegung der Befestigungsmittel (133) gegeneinander zu verhindern.

## Claims

1. Ship (1), having a load surface for receiving load items, wherein the load surface has a plurality of first, second and third receiving means (9, 11, 13, 27), which can be connected to fixing means (33, 133) and which are distributed in a first, second and third grid over the load surface,
**characterized in that** the load surface includes the floor of a hold and plate-shaped floor elements (7, 25, 29),
wherein the floor elements (7, 25, 29) are respectively positioned independently at a plurality of locations and at different heights in the hold or above the hold and can be passed in and out by means of a ship crane (21),
wherein the spacings between adjacent receiving means of the first, second and third receiving means (9, 11, 13, 27) in the first direction (15) and/or the spacings between adjacent receiving means of the first, second and third receiving means (9, 11, 13, 27) in the second direction (17) are different in accordance with a recurrent pattern.

2. Ship (1) according to claim 1,
**characterized in that** the adjacent first receiving means (13, 27) in the first direction (15) are spaced from each other in a range of
- 20 to 35 cm, or
- 58 to 73 cm, or
- 115 to 130 cm, or
- 160 to 175 cm,
and/or
the adjacent receiving means (13, 27) in the second direction (17) are spaced from each other in a range of
- 18 to 33 cm, or
- 218 to 233 cm.

3. Ship (1) according to claim 1 or 2,
**characterized in that** the adjacent second receiving means (11) in the first direction (15) are spaced from each other in a range of
- 218 to 233 cm, or
- 360 to 385 cm.
and/or
the adjacent second receiving means (11) in the second direction (17) are spaced from each other in a range of
- 11.9 to 12.1 m.

4. Ship (1) according to one of the preceding claims,
**characterized in that** the adjacent third receiving means (9) in the first direction are spaced from each other in a range of
- 20 to 35 cm, or
- 98 to 113 cm, or
- 218 to 233 cm, or
- 5.8 to 5.9 m,
and/or
the adjacent third receiving means (9) in the second direction (17) are spaced from each other in the range of
- 218 to 233 cm.

5. Ship (1) according to one of the preceding claims
**characterized in that** the spacing of an integral multiple of the first (13, 27), second (11) or third receiving means (9) in the first direction (15) and/or the second direction (17) is in the range of
- 5.8 to 5.9 m, or
- 11.9 to 12.1 m.

6. Ship (1) according to one of the preceding claims
**characterized in that** the first (13, 27), second (11) and/or third receiving means (9)
- have openings in the load surface and the fixing means are in the form of twistlock devices (33) which can be brought into engagement with the openings, or
- have one or more projections and the fixing means are in the form of twistlock devices (133), preferably dovetail fittings, which can be brought into engagement with the projections, or
- are of a ring shape or a yoke shape.

7. Ship (1) according to one of the preceding claims,
**characterized by** one or more securing elements (47), which can be brought into engagement with two fixing means (133) arranged in adjacent receiving means (9) and are adapted to prevent a relative movement of the fixing means (133) with respect to each other.

## Revendications

1. Navire (1), avec une surface de chargement pour la réception d'une cargaison,
dans lequel la surface de chargement présente une pluralité de premiers, deuxièmes et troisièmes logements (9, 11, 13, 27), lesquels peuvent être raccordés à des moyens de fixation (33, 133) et sont répartis dans un premier, deuxième et troisième réseaux sur la surface de chargement,
**caractérisé en ce que** la surface de chargement comprend le fond d'une cale et des éléments de fond en forme de plaque (7, 25, 29),
dans lequel les éléments de fond (7, 25, 29) sont positionnés respectivement indépendamment à plusieurs endroits et à différentes hauteurs dans la cale et au-dessus de la cale, et peuvent être rentrés et sortis au moyen d'une grue de navire (21),
dans lequel les distances entre des logements adjacents des premiers, deuxièmes et troisièmes logements (9, 11, 13, 27) dans la première direction (15) et/ou les distances entre des logements adjacents des premiers, deuxièmes et troisièmes logements (9, 11, 13, 27) dans la deuxième direction (17) sont réalisées différemment selon un schéma récurrent.

2. Navire (1) selon l'une quelconque des revendications précédentes,
**caractérisé en ce que** les premiers logements adjacents (13, 27) dans la première direction (15) sont espacés l'un de l'autre dans une plage de
- 20 à 35 cm, ou
- 58 à 73 cm, ou
- 115 à 130 cm, ou
- 160 à 175 cm
et/ou
**que** les logements adjacents (13, 27) dans la deuxième direction (17) sont espacés l'un de l'autre dans une plage de
- 18 à 33 cm, ou
- 218 à 233 cm.

3. Navire (1) selon la revendication 1 ou 2, **caractérisé en ce que** les deuxièmes logements adjacents (11) dans la première direction (15) sont espacés l'un de l'autre dans une plage de
- 218 à 233 cm, ou
- 360 à 385 cm
et/ou
**que** les deuxièmes logements adjacents (11) dans la deuxième direction (17) sont espacés l'un de l'autre dans une plage de
- 11,9 à 12,1 m.

4. Navire (1) selon l'une quelconque des revendications précédentes,
**caractérisé en ce que** les troisièmes logements adjacents (9) dans la première direction sont espacés l'un de l'autre dans une plage de
- 20 à 35 cm, ou
- 98 à 113 cm, ou
- 218 à 233 cm, ou
- 5,8 à 5,9 m,
et/ou
**que** les troisièmes logements adjacents (9) dans la deuxième direction (17) sont espacés l'un de l'autre dans une plage de
- 218 à 233 cm.

5. Navire (1) selon l'une quelconque des revendications précédentes,
**caractérisé en ce que** la distance d'une pluralité entière des premiers (13, 27), deuxièmes (11) ou troisièmes logements (9) dans la première direction (15) et/ou la deuxième direction (17) est dans la plage de
- 5,8 à 5,9 m, ou
- 11,9 à 12,1 m.

6. Navire (1) selon l'une quelconque des revendications précédentes,
**caractérisé en ce que** les premiers (13, 27), deuxièmes (11) et/ou troisièmes logements (9)
- présentent des évidements dans la surface de chargement, et les moyens de fixation sont réalisés en tant que dispositifs de verrou tournant (33), lesquels peuvent être mis en prise avec les évidements, ou
- présentent une ou plusieurs saillies, et les moyens de fixation sont réalisés en tant que dispositifs de verrou tournant (133), de préférence des raccords en queue d'aronde, lesquels peuvent être mis en prise avec les saillies, ou
- sont réalisés en forme d'anneau ou de joug.

7. Navire selon l'une quelconque des revendications précédentes,
**caractérisé par** un ou plusieurs éléments d'immobilisation (47), qui peuvent être mis en prise avec deux moyens de fixation (133) agencés dans des logements adjacents (9) et sont aménagés pour empêcher un mouvement relatif des moyens de fixation (133) l'un contre l'autre.
